# EUROPÄISCHE PATENTSCHRIFT

(11) **EP 0 513 954 B1**
(45) Veröffentlichungstag und Bekanntmachung des Hinweises auf die Patenterteilung: **22.02.1995**
(21) Anmeldenummer: 92250121.8
(22) Anmeldetag: 13.05.1992
(51) Int. Cl.: B21B 21/00

(54) **Verfahren zum Drehmomentenausgleich an einer Antriebseinrichtung eines Pilgerschrittwalzwerkes**
Method of compensating the torque in a driving apparatus of a pilger mill
Procédé pour la compensation de moment de torsion à un dispositif d'entraînement d'un laminoir à pas de pèlerin

(30) Priorität: 15.05.1991 DE 4116307
(43) Veröffentlichungstag der Anmeldung: 19.11.1992
(73) Patentinhaber: MANNESMANN Aktiengesellschaft, 40027 Düsseldorf (DE)
(72) Erfinder: Gerretz, Josef, W-4060 Viersen 12 (DE); Baensch, Michael, W-4050 Mönchengladbach (DE); Rehag, Klaus, W-4050 Mönchengladbach (DE)
(74) Vertreter: Meissner, Peter E., Dipl.-Ing.

(56) Entgegenhaltungen:
- DE-A- 2 030 995
- DE-A- 2 335 138
- DE-A- 3 725 497
- DE-B- 1 263 664
- DE-C- 1 064 461
- US-A- 4 052 898

## Beschreibung

Die Erfindung betrifft ein Verfahren zum Drehmomentausgleich am Antrieb eines über einen Kurbeltrieb linear hin- und herbewegten Walzgerüstes eines Pilgerschrittwalzwerkes, insbesondere Kaltpilgerwalzwerk.

Die oszillierende Bewegung des Walzgerüstes eines Pilgerschrittwalzwerkes hat zur Folge, daß die kinetische Energie des Walzgerüstes über den Weg stark variiert. Ohne Gegenmaßnahmen würde der Kurbeltrieb zweimal je Periode den Motor überholen wollen, ihn also in den Generatorbetrieb bringen. Der sich daraus ergebende periodische Wechsel von Motor- und Generatorbetrieb wirkt sich verschleißfördernd auf den Motor aus und erhöht außerdem den Energieverbrauch des Walzwerkes. Die Energie, die der Motor dem Kurbeltrieb während des Generatorbetriebs entzieht, muß dem Kurbeltrieb während des darauffolgenden Motorbetriebes wieder zugeführt werden.

Weil aber die im Generatorbetrieb erzeugte elektrische Energie im Motorbetrieb nicht genutzt werden kann, hat dieser Energieanteil für den Betreiber des Walzwerkes den Charakter einer Scheinleistung, die die Betriebskosten unnötigerweise steigen läßt.

Um den periodischen Wechsel von Generator- und Motorbetrieb zu vermeiden, haben sich grundsätzlich zwei unterschiedliche Konstruktionen bewährt. So ist beispielsweise aus dem deutschen Patent DE-C-10 64 461 bekannt, den die Bewegung des Walzgerüstes erzeugenden Kurbeltrieb um einen ähnlichen Kurbeltrieb zu ergänzen, der um 90 Grad phasenverschoben betrieben wird. Auf diese Weise kann ein ständiger Austausch kinetischer Energie zwischen beiden Kurbeltrieben stattfinden. Dieses Verfahren bietet zwar den Vorteil, daß die Kurbeldrehzahlen und das Kurbelmoment, somit auch Motordrehzahl und Motormoment über einen Bewegungszyklus nahezu konstant sind, doch hat es den Nachteil, daß der maschinenbauliche Aufwand sehr groß ist. Dies gilt auch für den Raumbedarf, weil im allgemeinen tiefe Fundamente erforderlich sind. Schließlich werden nur schwer ausgleichbare Massenkräfte höherer Ordnung erzeugt.

Ein anderer Weg zur Lösung des Problemes sieht den Drehmomentausgleich durch Zwischenschaltung ungleichmäßig übersetzender Getriebe vor. Wenn man einen Kurbeltrieb, der ein Walzgerüst bewegt, auf eine bestimmte Drehzahl beschleunigt, und ihn dann vom Antrieb abkoppelt, wird sich die Drehzahl der Kurbelwelle periodisch ändern. Im Fall von Reibungsfreiheit wird diese Aussage für beliebig lange Zeiträume gelten. Setzt man nun zwischen den Antrieb und die Kurbelwelle ein ungleichmäßig übersetztes Getriebe, das bei konstanter Antriebsdrehzahl auf der Abtriebsseite genau den Drehzahlverlauf aufweist, den der Kurbeltrieb im nichtangetriebenen Zustand hätte, kann der Kurbeltrieb ebenfalls mit konstanter Motordrehzahl und konstantem Motormoment angetrieben werden. Das Zwischengetriebe muß die konstante Drehzahl in eine veränderliche Drehzahl umwandeln, die dem freien Drehzahlverlauf des Kurbeltriebes entspricht. Da die Drehzahlschwankungen des Kurbeltriebs von der jeweiligen Drehzahl abhängig sind, muß das Zwischengetriebe in seinem Übertragungsverhalten veränderlich sein.

Ein Zwischengetriebe, das tatsächlich zum Drehmomentausgleich eingesetzt wird, ist das Kardangelenk, das durch Veränderung des Knickwinkels im Gelenk an die Drehzahlschwankungen angepaßt werden kann (DE-A-20 30 995).

Letztgenanntes Verfahren hat ebenfalls zum Nachteil, daß ein großer konstruktiver Aufwand erforderlich ist, um die Einstellung des Drehmomentausgleichs auf eine bestimmte Drehzahl zu ermöglichen. Beim Wechsel auf eine andere Betriebsdrehzahl kommt der Motor wieder in den Generatorbetrieb, wenn nicht automatisch der Drehmomentausgleich angepaßt wird. Zudem läßt sich der Einfluß der Last auf den Drehmomentausgleich nicht berücksichtigen.

Ausgehend von dem geschilderten Stand der Technik und den beschriebenen Nachteilen ist es Ziel der vorliegenden Erfindung, einen Drehmomentausgleich zu schaffen, der den Generatorbetrieb des Motors der Antriebseinrichtung, also in Motordrehrichtung auf den Motor wirkende Drehmomente, sicher und mit geringem Bauaufwand vermeidet.

Zur Lösung der Aufgabe wird erfindungsgemäß vorgeschlagen, daß dem Antriebsmotor der aus den kinematischen Abmessungen, den bewegten Massen sowie den äußeren Lasten rechnerisch ermittelte Drehzahlverlauf des Kurbeltriebes als Soll-Drehzahlverlauf vorgegeben wird.

Günstige Ausgestaltungen der Erfindung sind in den Unteransprüchen beschrieben.

Die Erfindung hat erkannt, daß ein optimaler Drehmomentausgleich zu verwirklichen ist, wenn die Soll-Drehzahl des Motors nicht kleiner wird, als die augenblickliche Ist-Drehzahl. Der Generatorbetrieb wird sicher vermieden, wenn die Soll-Drehzahl des Antriebsmotors stets der Drehzahl entspricht, auf die er gerade durch die Last beschleunigt oder verzögert wird. Um das sicherzustellen ist es notwendig, den sich einstellenden Drehzahlverlauf zu kennen. Dieser läßt sich genau vorausberechnen, wenn die kinematischen Abmessungen, die bewegten Massen und die äußeren Lasten bekannt sind. Der errechnete Drehzahlverlauf, den ein reibungsfreier Kurbeltrieb im mit konstantem Drehmoment angetriebenen Zustand aufweisen würde, wird dem Antriebsmotor als Soll-Drehzahlverlauf vorgegeben.

Die Erfindung bewirkt, daß Beschleunigungs- oder Bremsmomente nicht mehr vom Motor aufgebracht werden müssen. Im stationären Bereich arbeitet der Motor nur gegen die Reibungsverluste und die äußeren Lasten an. Bei fehlender äußerer Last arbeitet der Motor dann sogar nur gegen die nahezu konstanten Reibungsverluste an, das Motormoment ist dann ungefähr konstant.

Das vorgeschlagene System wird mit einem schnellen Rechner betrieben, der in Abhängigkeit von der jeweiligen Kurbelposition die Kurbeldrehzahl vorausberechnet und dem Antriebssystem mitteilt. Derartige Systeme, die die notwendige Regelgeschwindigkeit und Regelgenauigkeit erfüllen, sind Stand der Technik.

Um die Drehzahl berechnen zu können, sind im Rechner
a) das reduzierte Massenträgheitsmoment Jred des Kurbeltriebes,
b) die potentielle Energie Epot des Kurbeltriebes,
c) die auf ein reduziertes Drehmoment ML an der Kurbel umgerechnete Last
als Funktion des Kurbelwinkels φ gespeichert. Ausgehend von der Kurbelwinkelgeschwindigkeit ω₀ in der Position φ₀ der Kurbel werden für die übrigen Kurbelwinkel φ die Winkelgeschwindigkeiten der Kurbel mit folgender Formel ermittelt.
Der Arbeitsüberschuß ΔW(φ) ergibt sich zu

${\text{ΔW(φ) =}}_{\text{o}} {\text{∫}}^{\text{φ}} {\text{[M}}_{\text{Mot,red}} {\text{- M}}_{\text{L}} \text{(φ)] dφ}$

wobei das als konstant angenommene reduzierte Motormoment
dem mechanischen System Kurbeltrieb während einer Periode so viel Energie zuführt, wie ihm durch die übrigen äußeren Lasten entzogen wird.

Dieses reduzierte Motormoment ist lediglich eine Rechengröße, es ist nicht zu verwechseln mit dem tatsächlichen Motormoment. Das tatsächliche Motormoment wird von dem ^{"}reduzierten Motormoment" zumindest um den Anteil zur Überwindung von Reibungsverlusten unterschiedlich sein.

Der Startwert ω₀ auf dessen Kenntnis die Vorausberechnung des Winkelgeschwindigkeitsverlaufs ω(φ) basiert, muß iterativ bestimmt werden. Dazu wird ω₀ so lange verändert, bis die Bedingung
mit n̅ als vorgegebenem Drehzahlmittelwert hinreichend genau erfüllt wird.

## Patentansprüche

1. Verfahren zum Drehmomentausgleich am Antrieb eines über einen Kurbeltrieb linear hin- und herbewegten Walzgerüstes eines Pilgerschrittwalzwerkes, insbesondere Kaltpilgerwalzwerkes,
dadurch gekennzeichnet,
daß dem Antriebsmotor der aus den kinematischen Abmessungen, den bewegten Massen sowie den äußeren Lasten rechnerisch ermittelte Drehzahlverlauf des Kurbeltriebes als Soll-Drehzahlverlauf vorgegeben wird.

2. Verfahren nach Anspruch 1,
dadurch gekennzeichnet,
daß zur Berechnung der Soll-Drehzahlwerte das reduzierte Massenträgheitsmoment des Kurbeltriebes, die potentielle Energie des Kurbeltriebes und die auf ein reduziertes Drehmoment an der Kurbel umgerechnete Last als Funktion des Kurbelwinkels in einem schnellen Rechner abgelegt werden und ausgehend von der Kurbelwinkelgeschwindigkeit in einer bestimmten Position der Kurbel die Winkelgeschwindigkeiten für die übrigen Kurbelwinkel errechnet werden, wobei das Ergebnis zur Bildung des jeweiligen Drehzahlsollwertes verarbeitet dem Motor der Antriebseinrichtung mitgeteilt wird.

3. Verfahren nach Anspruch 1,
dadurch gekennzeichnet,
daß der Startwert der Kurbelwinkelgeschwindigkeit in der Ausgangsposition des Kurbelwinkels iterativ bestimmt wird.

## Claims

1. Method of compensating the torque at the drive of a roll stand, which is moved to-and-fro in linear fashion by a crank mechanism, of a pilger mill, in particular a cold pilger mill, characterised in that the speed characteristic of the crank mechanism determined by calculation from the kinetic measurements, the moving masses and the external loads is delivered in advance to the driving motor as a desired speed characteristic.

2. Method according to claim 1, characterised in that, in order to calculate the desired speed values, the reduced mass moment of inertia of the crank mechanism, the potential energy of the crank mechanism and the load converted to a reduced torque at the drive are stored in a high-speed computer as a function of the crank angle and, taking the crank angular velocity in a certain position of the crank as a basis, the angular velocities for the other crank angles are calculated, the result being communicated following processing to the motor of the driving apparatus in order to form the respective desired speed value.

3. Method according to claim 1, characterised in that the starting value of the crank angular velocity in the crank angle starting position is determined iteratively.

## Revendications

1. Procédé pour compenser le couple sur l'entraînement d'une cage de laminoir, pouvant se déplacer en va-et-vient de façon linéaire par l'intermédiaire d'un mécanisme à manivelle, d'un laminoir à pas de pèlerin, en particulier d'un laminoir à pas de pèlerin à froid,
caractérisé en ce que la variation de la vitesse de rotation du mécanisme à manivelle, calculée à partir des dimensions cinématiques, des masses déplacées ainsi que des charges externes, est fournie au moteur d'entraînement comme variation de la vitesse de rotation de consigne.

2. Procédé selon la revendication 1,
caractérisé en ce que, pour calculer les valeurs de la vitesse de rotation de consigne, le moment d'inertie de masse réduit du mécanisme à manivelle, l'énergie potentielle du mécanisme à manivelle et la charge convertie en un couple réduit sur la manivelle en tant que fonction de l'angle de manivelle, sont entrés dans un calculateur rapide et, à partir de la vitesse angulaire de la manivelle dans une position déterminée de celle-ci, les vitesses angulaires pour les angles de manivelle restants sont calculées, le résultat, traité pour former la valeur de consigne de la vitesse de rotation respective, étant communiqué au moteur du dispositif d'entraînement.

3. Procédé selon la revendication 1,
caractérisé en ce que la valeur de départ de la vitesse angulaire de la manivelle est déterminée de façon itérative dans la position initiale de l'angle de manivelle.
